# FASCICULE DE BREVET EUROPEEN

(11) **EP 0 604 339 B1**
(45) Date de publication et mention de la délivrance du brevet: **15.11.1995**
(21) Numéro de dépôt: 93470032.9
(22) Date de dépôt: 20.12.1993
(51) Int. Cl.: B25B 11/00

(54) **Elément de calage articulé**
Zusammenfügendes Verkeilelement
Articulated means for wedging

(30) Priorité: 24.12.1992 FR 9215974
(43) Date de publication de la demande: 29.06.1994
(73) Titulaire: Boiteaux, Christophe, F-25530 Vercel (FR)
(72) Inventeur: Boiteaux, Christophe, F-25530 Vercel (FR)
(74) Mandataire: Poupon, Michel

(56) Documents cités:
- EP-A- 0 053 278
- DE-A- 2 258 007
- DE-A- 2 415 200
- DE-C- 1 923 833
- DE-U- 9 012 791
- US-A- 3 321 201
- US-A- 3 652 075
- US-A- 4 723 766

## Description

La présente invention concerne un élément de calage articulé pour utilisation sur un établi, une table de machine, une table à dépression ou analogue.

Actuellement on connait déjà des machines pour l'usinage, le défonçage du bois ou autre équipées de tables à dépression. Ces tables sont rainurées à un pas prédéterminé et un joint caoutchouc introduit dans les rainures de la table permet de délimiter une zone sur laquelle on maintient une pièce par dépression à travers des trous de la table cf. par exemple US-A-3 652 075. L'inconvénient majeur du dispositif est qu'il ne permet pas de surélever la pièce, donc certains types de travaux ne sont pas possibles comme par exemple le perçage de la pièce.

On connait également un système d'étanchéité en forme de grille ou de quadrillage, décrit dans le document DE-2.258.007. Il est réalisé en caoutchouc et il subit une compression lors de l'aspiration de la pièce. Ce dispositif ne permet donc pas la rehausse précise d'une pièce à un niveau prédéterminé, certains types de travaux ne sont donc pas permis. De plus il n'est pas articulé ni adaptable à la forme d'une pièce.

Par ailleurs, on sait surélever la pièce tout en assurant l'étanchéité, au moyen de gabarits.

Mais ces gabarits nécessitent de la main d'oeuvre pour leur réalisation et leur installation, ils sont donc coûteux. De plus un gabarit correspond à un profil de pièce figé et il est nécessaire de réaliser un gabarit à chaque nouveau type de pièce ce qui entraîne des coûts de réalisation et de matière importants et un problème de stockage.

Le but de l'invention est de palier tous les inconvénients de l'art antérieur.

Son application n'est pas limitée aux tables à dépression rainurées. On peut l'utiliser aussi sur table lisse.

Plus particulièrement l'invention consiste en un élément de calage articulé pour utilisation sur un établi, une table de machine, une table à dépression ou analogue, caractérisé en ce qu'il est composé d'un joint souple comportant, pour réhausser une pièce à une hauteur H prédéterminée, des éléments de rehausse rigides répartis sur la longueur du joint et séparés entre eux par des jeux fonctionnels permettant de couder l'élément de calage.

Ces éléments de rehausse sont non limitativement des plots disposés par deux symétriquement de part et d'autre du joint souple, deux plots consécutifs étant séparés par un intervalle fonctionnel.

Ces plots ont non limitativement une section en triangle rectangle isocèle avec une rainure supérieure et un prolongement inférieur dont le joint souple dépasse.

On comprendra mieux l'invention à l'aide de la description ci-après faite en référence aux figures annexées suivantes :
- **Figure 1** : vue de dessus du joint articulé selon l'invention,
- **Figure 2** : vue en coupe verticale du joint articulé selon l'invention,
- **Figure 3** : vue de dessus d'un exemple d'utilisation de l'invention,
- **Figure 4** : vue en coupe verticale de la figure 3.

Le joint articulé (1) est composé d'un joint (2) souple par exemple en mousse sur les flancs duquel sont collés des plots (3) identiques, symétriquement disposés par rapport au joint mousse (2).

Selon un mode de réalisation non limitatif de l'invention :
- chaque plot (3) a une section horizontale en triangle rectangle isocèle dont le sommet à 90° est coupé et dont l'hypothénuse est collée au joint mousse (2). La hauteur (H) du plot correspond à la hauteur dont on veut surélever la pièce.
- la face (4) du plot (3) appliquée contre le joint comporte dans sa partie supérieure une rainure longitudinale (5) permettant l'écrasement de la tête du joint par la pièce.
- cette face comporte encore un prolongement longitudinal (6) destiné à entrer dans une rainure de la table.

Sur toute la longueur du joint mousse (2) on dispose les plots par groupe de deux face à face. Deux groupes de plots sont séparés l'un de l'autre par un intervalle fonctionnel (7) calculé pour permettre de couder le joint articulé (1).

Pour utiliser le joint selon l'invention, par exemple sur une table rainurée, on délimite la zone de dépression, choisie en fonction de la forme de la pièce, en l'introduisant par ses prolongements (6) dans les rainures de la table. Les bases (8) prennent appui sur les plans supérieurs de la table. La partie dépassante (9) inférieure s'écrase en fond de gorge pour l'étanchéité inférieure.

Les prolongements (6) réalisent le blocage.

La partie dépassante supérieure (10) sera écrasée par la pièce pour l'étanchéité supérieure. Dans un angle tel que (11), deux faces latérales de deux plots successifs s'appuient l'une sur l'autre grâce à leur inclinaison à 45° par rapport au joint mousse (2).

Une seule extrémité vient fermer la zone et le surplus (jusqu'à la deuxième extrémité) est placé à l'intérieur de la zone.

Ce joint articulé permet de :
- réhausser une pièce d'une hauteur (H) correspondant au champ des plots,
- réhausser une pièce de la hauteur voulue en choisissant un joint articulé de hauteur appropriée,
- délimiter la zone de dépression à la demande,
- adapter la zone de dépression à tout profil de pièce.

On notera que d'autres formes de plots sont possibles, par exemple des plots ou demi-cercles séparés par un intervalle fonctionnel suffisant pour que deux plots consécutifs d'un coude (11) soient en contacts l'un de l'autre.

Selon l'application prévue les rainures (5), prolongement (6) parties dépassantes (9) (10) peuvent être supprimés et les éléments de rehausse ou plots (3) peuvent être disposés sur une seule des deux faces latérales du joint (2).

A titre d'exemple d'utilisation sur table lisse on se reportera aux figures 3 et 4. La hauteur du joint (2) est sensiblement celle des éléments de rehausse (H) d'une pièce. On donne au joint articulé la forme adaptée à celle de la pièce, le surplus (12) non équipé de plots assurant l'étanchéité sur le premier plot. On peut utiliser cette variante sur table lisse métallique ou magnétique en association avec des plots magnétiques ou métalliques.

Dans les deux cas, le magnétisme est utilisé pour maintenir le joint en place entre deux changements de pièces et pour éviter que la zone fermée ne se rétracte sous l'effet d'une dépression amenée par la bouche d'aspiration (13).

## Revendications

1. Elément de calage articulé (1) pour utilisation sur un établi, une table de machine, une table à dépression ou analogue, caractérisé en ce qu'il est composé d'un joint souple (2) comportant, pour réhausser une pièce à une hauteur H prédéterminée, des éléments de rehausse rigides (3) répartis sur ou moins un des flancs du joint (2), et séparés entre eux par des jeux fonctionnels permettant de couder l'élément de calage (1).

2. Elément de calage articulé selon la revendication précédente caractérisé en ce que les éléments de rehausse sont des plots (3) disposés par deux symétriquement de part et d'autre du joint souple (2), deux plots consécutifs étant séparés par un intervalle fonctionnel.

3. Elément de calage articulé selon la revendication 2 caractérisé en ce que les plots ont une section horizontale en triangle rectangle isocèle à sommet coupé.

4. Elément de calage articulé selon l'une des revendications précédentes caractérisé en ce qu'ils comportent une rainure supérieure (5).

5. Elément de calage articulé selon l'une des revendications précédentes caractérisé en ce qu'ils comportent des prolongements (6).

6. Elément de calage articulé selon la revendication 4 caractérisé en ce que le joint mousse (2) comporte une partie dépassante (10) s'écrasant dans la rainure (5).

7. Elément de calage articulé selon la revendication 5 caractérisé en ce que le joint mousse (2) comporte une partie dépassante (9) s'écrasant dans le fond de gorge d'une rainure de la table.

8. Elément de calage articulé selon l'une au moins des revendications précédentes caractérisé en ce que les éléments de rehausse (3) sont métalliques pour une association avec une table magnétique.

9. Elément de calage articulé selon l'une au moins des revendications 1 à 7 caractérisé en ce que les éléments de rehausse (3) sont magnétiques pour une association avec une table métallique.

10. Elément de calage articulé selon l'une au moins des revendications 1, 2, 3, 8, 9 caractérisé en ce que la hauteur du joint (2) est sensiblement identique à celle des éléments de rehausse rigide (3) pour une association avec une table lisse.

## Claims

1. Articulated fixing element (1) for use on a bench, a machine table, a depression table or the like, characterised in that it is composed of a flexible joint (2) comprising, in order to raise an article to a predetermined height H, rigid raising elements (3) which are distributed over at least one of the sides of the joint (2) and separated from one another by functional clearances permitting the fixing element (1) to be bent.

2. Articulated fixing element according to the preceding claim, characterised in that the raising elements are studs (3) disposed in pairs symmetrically on each side of the flexible joint (2), two consecutive studs being separated by a functional spacing.

3. Articulated fixing element according to claim 2, characterised in that the studs have a horizontal cross-section in the form of a right-angled isosceles triangle with a truncated top.

4. Articulated fixing element according to one of the preceding claims, characterised in that they comprise an upper groove (5).

5. Articulated fixing element according to one of the preceding claims, characterised in that they comprise extensions (6).

6. Articulated fixing element according to claim 4, characterised in that the deformable joint (2) comprises a protruding portion (10) which is compressed into the groove (5).

7. Articulated fixing element according to claim 5, characterised in that the deformable joint (2) comprises a protruding portion (9) which is compressed into the base of a groove in the table.

8. Articulated fixing element according to at least one of the preceding claims, characterised in that the raising elements (3) are metallic in order to be associated with a magnetic table.

9. Articulated fixing element according to at least one of claims 1 to 7, characterised in that the raising elements (3) are magnetic in order to be associated with a metallic table.

10. Articulated fixing element according to at least one of claims 1, 2, 3, 8 or 9, characterised in that the height of the joint (2) is substantially identical to that of the rigid raising elements (3) in order to be associated with a smooth table.

## Patentansprüche

1. Gelenkiges Spannelement (1) für den Gebrauch bei einer Werkbank, einem Maschinentisch, einem Unterdrucktisch oder dergleichen, **dadurch gekennzeichnet**, daß es eine biegsame Dichtung (2) aufweist, welche als Auflage ein Bauteil mit einer vorgegebenen Höhe H hat und starre Auflageelemente (3) aufweist, welche auf zumindest einer Flanke der Dichtung (2) verteilt und voneinander durch ein funktionelles Spiel getrennt sind, das ein Umbiegen des Spannelementes erlaubt.

2. Gelenkiges Spannelement nach dem vorangehenden Anspruch, **dadurch gekennzeichnet**, daß die Auflageelemente Klötze (3) sind, welche symmetrisch paarweise an beiden Seiten auf der elastischen Dichtung (2) vorgesehen sind, wobei zwei aufeinanderfolgende Klötze durch einen funktionellen Zwischenraum voneinander getrennt sind.

3. Gelenkiges Spannelement nach Anspruch 2, **dadurch gekennzeichnet**, daß die Klötze im horizontalen Querschnitt die Form von rechteckigen Dreiecken haben, die von ihrer Spitze aus gleichschenkligen sind.

4. Gelenkiges Spannelement nach einem der vorangehenden Ansprüche, **dadurch gekennzeichnet**, daß sie eine obere Nut (5) aufweisen.

5. Gelenkiges Spannelement nach einem der vorangehenden Ansprüche, **dadurch gekennzeichnet**, daß sie Ansätze (6) aufweisen.

6. Gelenkiges Spannelement nach Anspruch 4, **dadurch gekennzeichnet**, daß die Dichtung (2) aus Schaumstoff einen überstehenden Bereich (10) aufweist, welcher aus der Nut (5) heraustritt.

7. Gelenkiges Spannelement nach Anspruch 5, **dadurch gekennzeichnet**, daß die Dichtung (2) aus Schaumstoff einen überstehenden Bereich (9) aufweist, welcher sich bis zur Basis der Einschnürung einer Nut des Tisches erstreckt.

8. Gelenkiges Spannelement nach zumindest einem der vorangehenden Ansprüche, **dadurch gekennzeichnet**, daß die Auflageelemente (3) zum Verbinden mit einem magnetischen Tisch metallisch sind.

9. Gelenkiges Spannelement nach zumindest einem der Ansprüche 1 bis 7, **dadurch gekennzeichnet**, daß die Auflageelemente (3) zum Verbinden mit einem metallischen Tisch magnetisch sind.

10. Gelenkiges Spannelement nach zumindest einem der Ansprüche, 1, 2, 3, 8, 9, **dadurch gekennzeichnet**, daß die Höhe der Dichtung (2) zum Verbinden mit einem ebenen Tisch im wesentlichen mit der Höhe der starren Auflageelemente (3) übereinstimmt.
